# EUROPÄISCHE PATENTSCHRIFT

(11) **EP 0 302 190 B1**
(45) Veröffentlichungstag und Bekanntmachung des Hinweises auf die Patenterteilung: **20.03.1991**
(21) Anmeldenummer: 88108387.7
(22) Anmeldetag: 26.05.1988
(51) Int. Cl.: F04C 2/10, F01C 1/10

(54) **Innenzahnradmaschine**
Internal-gear machine
Machine à engrenages à denture intérieure

(30) Priorität: 16.07.1987 DE 3723557
(43) Veröffentlichungstag der Anmeldung: 08.02.1989
(73) Patentinhaber: Otto Eckerle GmbH & Co.KG, D-7502 Malsch (DE)
(72) Erfinder: Eckerle, Otto, D-7502 Malsch (DE)
(74) Vertreter: LOUIS, PÖHLAU, LOHRENTZ & SEGETH

(56) Entgegenhaltungen:
- CH-A- 601 670
- DE-A- 2 223 916
- DE-A- 3 047 609

## Beschreibung

Die Erfindung betrifft eine Innenzahnradmaschine, insbesondere Innenzahnradpumpe, mit den Merkmalen gemäß dem Oberbegriff des Patentanspruches 1.

Das Füllstück ist in Innenzahnradmaschinen (vgl. DE-A-15 53 027; CH-A-601 670) so beweglich gelagert, daß es im Betrieb den Bewegungen der miteinander kämmenden Zahnräder folgen kann, um hierdurch aufgrund der Bewegung entstehende radiale Leckspalte auszugleichen. Durch eine gezielte Steuerung der auf das Füllstück einwirkenden hydraulischen Kräfte, die mittels am Füllstück und/oder an den daran anliegenden Flächen vorgesehener Vorfüllnuten oder -schlitze erfolgt (vgl. DE-A-15 53 027) wird dafür gesorgt, daß das Füllstück zumindest teilweise durch das Einwirken der hydraulischen Kräfte in der für die Dichtung jeweils optimalen Lage gehalten, d.h. an die Zahnköpfe der Zahnräder angedrückt wird. Die Richtung und die Größe dieser Kräfte werden aufgrund der genannten Steuerung dabei durch die Höhe des im Druckraum herrschenden Betriebsdruckes sowie durch den Verlauf der durch die Steuerung bestimmten Trennfläche zwischen Saugraum und Druckraum bestimmt. Eindeutig bestimmt sind diese Kräfte jedoch genau genommen nur bei stationärem Betrieb der Zahnradmaschine. Herrscht hingegen kein Betriebsdruck im Druckraum oder treten Betriebszustände ein, bei denen der Druck im Saugraum sogar den Druck im Druckraum übersteigt (was beim Einsatz von vorgeschalteten Füllpumpen der Fall sein kann), dann wirken auf das Füllstück Kräfte ein, die dieses in Richtung auf den Zahneingriff der miteinander kämmenden Zahnräder drücken. In Verbindung mit den ohnehin in dieser Richtung auf das Füllstück einwirkenden Reibkräften zwischen Füllstück und Zahnköpfen besteht dabei die Gefahr, daß das Füllstück von den Zahnrädern mitgenommen wird und sich im Zahneingriff verkeilt. Dies hat die sofortige Blockierung und damit den Ausfall des angeschlossenen Geräts zur Folge.

Um ein derartiges Verkeilen zu vermeiden, ist es bereits bekannt, das Füllstück in der eingangs angegebenen Art zu lagern, so daß es in beiden Umfangsrichtungen gehalten ist, ohne daß dadurch die freie Beweglichkeit zum Zweck der Radialspaltkompensation beeinträchtigt ist. Nachteilig ist bei dieser Ausführung jedoch, daß der das Füllstück durchsetzende Lagerzapfen entsprechend den Füllstückabmessungen in seinem Durchmesser begrenzt ist und daher hohe Betriebsdrücke nicht verträgt. Um höhere Betriebsdrücke verwirklichen zu können, ist man deshalb schon zu Lagerzapfen für das Füllstück übergegangen, die ganz außerhalb des Füllstückes verlaufen, eine Abstützfläche für das Füllstück aufweisen und aus diesem Grund stärker ausgeführt werden können. Um aber hierbei das Verkeilen zu vermeiden, wurde zusätzlich zur Rückhaltung des Füllstückes ein Federstift vorgesehen (DE-A-23 13 085). Bei den vorstehend geschilderten Betriebzuständen, in denen ein im Saugraum überwiegender Druck herrscht, kann aber auch durch den Federstift ein Hineinziehen des Füllstückes in den Zahneingriff bei laufender Maschine nicht mit Sicherheit ausgeschlossen werden. Dies gilt noch in verstärktem Maße in solchen Fällen, in denen das Fördermedium sehr dünnflüssig und gegebenenfalls zusätzlich noch nichtschmierend ist.

Denn bei solchen Fördermedien ist es aus Gründen der Abdichtung erforderlich, das Füllstück länger als an Innenzahnradmaschinen für Fördermedien von höherer Viskosität auszubilden, was aber den gleichzeitigen Eingriff einer höheren Zahl von Zahnköpfen mit dem Füllstück und eine daraus resultierende höhere Reibkraft zur Folge hat, die das Füllstück in den Zahneingriff zu ziehen sucht.

Schließlich ist auch eine Innenzahnradmaschine gemäß dem Oberbegriff des Patentanspruches 1 bekannt (DE-A-22 23 916), bei der das Füllstück durch einen beidendig in den gegenüberliegenden Gehäusewandungen drehbar gelagerten Lagerzapfen abgestützt ist. Der Lagerzapfen ist in seinem mittleren Abschnitt zu einem im Querschnitt etwa quadratischen Lagerkörper geformt, der in einer im Querschnitt angepassten Nut des Füllstückes aufgenommen ist und auf diese Weise das Füllstück in radialer Richtung auch verschiebbar abstützt. Da auch bei dieser Füllstücklagerung der Lagerkörper das Füllstück axial durchsetzt und damit entsprechend den Füllstückabmessungen in seinem möglichen Querschnitt begrenzt ist, kann nicht mit hohen Betriebsdrücken gearbeitet werden. Darüber hinaus wird durch die Nut, welche von der dem Ritzel zugewendeten radialen Dichtfläche des Füllstückes her einspringt und die axiale Dicke des Füllstückes ganz durchsetzt, festigkeitsmässig gegenüber den vorstehend geschilderten Kräften, die in Richtung des Druckraumes wirken, eine Schwachstelle geschaffen. Dadurch ist die Betriebssicherheit dieser bekannten Innenzahnradmaschine beeinträchtigt.

Der Erfindung liegt daher die Aufgabe zugrunde, eine Innenzahnradmaschine der eingangs angegebenen Art zu schaffen, insbesondere zur Förderung dünnflüssiger Medien, die den geschilderten Beschränkungen bezüglich der Höhe des Betriebsdruckes nicht unterliegt, ohne daß aber die Gefahr einer Überbelastung der Füllstücklagerung besteht und die Gefahr eines Hineinziehens des Füllstückes in den Zahneingriff mit Sicherheit ausgeschlossen ist.

Erfindungsgemäß wird diese Aufgabe gelöst durch die Merkmale gemäß dem Kennzeichen des Patenanspruches 1.

Die Erfindung geht dabei von der Überlegung aus, daß man durch eine Verlegung der Füllstücklagerung von dem saugraumseitigen Ende in Richtung auf die Füllstückspitze eine größere Freiheit bei der Anordnung des Lagerkörpers erhält, so daß einerseits an dem Lagerkörper eine möglichst große Lagerfläche und daraus resultierend eine entsprechend niedrige Flächenpressung verwirklicht werden kann, andererseits aber auch dafür gesorgt werden kann, daß die Resultierende der vom Druckraum her an dem Füllstück angreifenden hydraulischen Kräfte auch durch die Lagerfläche geht, ohne daß der Druckraum unnötig vergrößert werden muß. Es versteht sich, daß mit zunehmendem Betriebsdruck ein Interesse daran bestehen muß, den Druckraum möglichst klein zu halten, um hierdurch die Belastung der Innenzahnradmaschine in Grenzen zu halten. Insbesondere bei Füllstücken, die aus den oben angegebenen Gründen länger ausgebildet sein müssen, läßt sich eine Ausrichtung der hydraulischen Kraftresultierenden auf die Lagerfläche für das Füllstück aber nur unter Inkaufnahme einer Vergrößerung des Druckraumes erreichen, weil hierzu die Trennfläche zwischen Saugraum und Druckraum am Füllstück mittels der erwähnten Steuerung weiter von der Füllstückspitze entfernt angeordnet werden muß. Die erfindungsgemäße Ausbildung, bei der das Füllstück praktisch über seine Abstützung hinaus in Richtung Saugraum verlängert ist, erlaubt es jedoch, die Kraftresulierende auf die Lagerfläche des Lagerkörpers zu richten, ohne eine Vergrößerung des Druckraumes hinnehmen zu müssen. Weiterhin kann der Lagerkörper an dem Lagerzapfen beliebig an dessen Stirnseite, auch exzentrisch, je nach der Lage der Nut in der Seitenfläche des Füllstückes angeordnet sein, so daß jeweils eine maximale Abstützfläche zur Verfügung steht.

Es ist zwar bereits von Innenzahnradmaschinen, bei denen ein Füllstück in Form einer vollständigen Sichel mit zwei spitz zu laufenden Enden vorgesehen ist, bekannt, dieses Füllstück in der Längsmitte an einem Füllstückstift zu lagern. Infolge der symetrischen Ausbildung und der beidseitigen Verjüngung dieses Füllstückes ist aber die mittige Lagerung im Bereich der größten Füllstückdicke die einzig sinnvolle und entspricht bei den Innenzahnradmaschinen mit halbsichelförmigem Füllstück der bisher gebräuchlichen Lagerung am saugraumseitigen Füllstückende.

Der Lagerzapfen ist zweckmäßigerweise in der dem saugraumseitigen Ende des Füllstückes zugewendeten Füllstückhälfte angeordnet und liegt im Grenzfall in der Längsmitte des Füllstückes. Günstige kinematische Verhältnisse für die Radialspaltkompensation erhält man darüber hinaus, wenn die Drehachse des Lagerzapfens das Füllstück an einer Stelle durchsetzt, die näher an dessen hohlradseitiger Umfangsfläche liegt. Bei dieser Ausführung ist der Lagerkörper bezüglich der Drehachse des Lagerzapfens unsymetrisch ausgestaltet, da er entsprechend der außermittigen Anordnung der Lagerzapfenachse relativ zum Füllstück zu letzterem hinversetzt ist.

Wie bereits erwähnt, ermöglicht die zur Füllstückspitze hin versetzte Lagerung des Füllstückes eine größere Freiheit bei der Orientierung der Lagerfläche. In Verbindung mit der durch Steuerschlitze oder Vorfüllnuten erfolgenden Beeinflussung von Richtung und Größe der auf das Füllstück wirkenden hydraulischen Kraftresultierenden wird man aber die Lagerfläche und die den Lagerkörper aufnehmende Nut in der Seitenfläche des Füllstückes immer so legen, daß eine optimale Verteilung der das Füllstück einerseits in Richtung des Ritzels andererseits in Richtung des Hohlrades drängenden Kräfte erfolgt. Dies ermöglicht jedoch stets einen Kompromiß, der zu einer relativ großen Lagerfläche und daraus resultierender niedriger Flächenpressung führt.

Der zweckmäßigerweise mit dem Lagerzapfen einstückige Lagerkörper weist in der einfachsten Ausführungsform zwei zueinander parallele ebene Fläche auf, von denen die der Füllstückspitze zugewendete Lagerfläche die Abstützung des Füllstückes gegenüber den im Betrieb wirksamen hydraulischen und sonstigen Kräften übernimmt, während die dem Saugraum zugewendete Fläche die Rückhaltefläche ist, die die vom Saugraum her auf das Füllstück wirkenden Kräfte sowie die von den Zahnrädern auf dieses ausgeübten Reibkräfte aufnimmt. Da sich richtungsmäßig diese einander entgegengesetzten Kräfte nicht decken, kann jedoch insbesondere bei einem lang ausgebildeten Füllstück, an dem der Reibkraftanteil größer ist, daran gedacht werden, die Lagerflächen an dem Lagerkörper unter einem entsprechenden Winkel zueinander verlaufen zu lassen, wobei dieser Winkel sich normalerweise in Richtung zum Hohlrad hin öffnet. Der Querschnitt des Lagerkörpers ist in diesem Fall somit keilförmig, wobei die saugraumseitige Rückhaltefläche so gelegt ist, daß die vom Saugraum her wirkenden Druckkräfte sowie die Reibkräfte senkrecht oder nahezu senkrecht zu dieser Fläche gerichtet sind. Das Spiel zwischen dem Füllstück und dieser Rückhaltefläche kann auch bei planparelleler Anordnung der Lagerfläche und der Rückhaltefläche stets klein gehalten werden. Bei der geschilderten Ausführungsform des Lagerkörpers mit keilförmigem Querschnitt ist dies in besonderem Maße möglich, da infolge der Keilform sich das Spiel bei Bewegungen des Füllstückes in Richtung Hohlrad verkleinert.

Die erfindungsgemäße Ausgestaltung kann grundsätzlich auch für mehrteilige Füllstücke Anwendung finden (vgl. DE-A-26 06 082). In diesem Fall durchsetzt zweckmäßigerweise die an der Seite des Füllstückes vorgesehene Nut (bzw. die an beiden Seiten des Füllstückes vorgesehenen Nuten) alle Füllstückteile oder -segmente. In einer besonders bevorzugten Ausführungsform des Füllstückes, bei der sich dieses aus einem verhältnismäßig dünnwandigen Dichtsegment und aus einem Segmentträger zusammensetzt, wobei das Dichtsegment am Hohlrad anliegt, ist die Rückhaltefläche des Lagerkörpers keine ebene Fläche, sondern weist einen Knick an der Trennstelle zwischen Dichtsegment und Segmentträger auf. Hierdurch wird dem Umstand Rechnung getragen, daß die auf den Segmentträger und auf das Dichtsegment vom Saugraum her wirkenden Kräfte sowie die Reibkräfte unterschiedliche Richtungen haben. Um in dem vorstehend bereits erläuterten Sinne die Rückhaltefläche so auszurichten, daß diese Kräfte senkrecht aufgenommen werden, ist diese Anpassung erforderlich.

Weitere vorteilhafte Ausgestaltungen ergeben sich aus anderen Unteransprüchen.

Ausführungsbespiele der vorliegenden Erfindung sind nachfolgend anhand der beiliegenden Zeichnungen näher erläutert. In den Zeichnungen zeigen:
Figur 1 Einen schematischen Querschnitt durch eine erste Ausführungsform einer erfindungsgemäßen Innenzahnradpumpe mit geteiltem Füllstück;
Figur 2 einen Teilschnitt längs der Linie II-II in Figur 1;
Figur 2A einen zu Figur 2 analogen Teilschnitt an einer modifizierten Ausführungsform mit nur einem Lagerzapfen;
Figur 3 einen zu Figur 1 analogen Querschnitt, jedoch nur teilweise, durch eine zweite Ausführungsform einer erfindungsgemäßen Innenzahnradpumpe, und
Figur 4 einen zu Figur 1 analogen Querschnitt durch eine dritte Ausführungsform einer erfindungsgemäßen Innenzahnradpumpe mit einem einteiligen Füllstück.

Die Innenzahnradpumpe gemäß Figur 1 weist ein nicht näher gezeigtes Gehäuse 1, ein darin mit seinem Umfang gelagertes Innenzahnrad oder Hohlrad 2, ein im Gehäuse gelagertes und mit einer nicht gezeigten Welle ausgestattetes Ritzel 3 sowie ein im ganzen mit 4 bezeichnetes Füllstück auf. Das Hohlrad 2 trägt auf seinem ganzen Umfang in bekannter Weise nur zum Teil angedeutete Durchbrüche 5, die es dem Fördermedium, das über eine Ansaugöffnung 6 eintritt, ermöglicht in den Saugraum 7 zu gelangen und aus dem Druckraum 8 wieder auszutreten, wonach es durch einen Druckanschluß 9 abgeführt wird. Der bisher beschriebene Aufbau der Innenzahnradpumpe ist herkömmlicher Art und bedarf deshalb keiner näheren Erläuterung.

Das Füllstück 4 hat die Form einer Halbsichel oder eines Kommas und ist in dem gezeigten Ausführungsbeispiel verhältnismäßig lang ausgeführt, so daß es auf seiner äußeren Umfangsfläche gleichzeitig mit neun Zähnen des Hohlrades 2 in Kontakt steht, um zum Zweck der Förderung besonders dünnflüssiger Medien eine möglichst gute Abdichtung zu erhalten. Das Füllstück 4 setzt sich zusammen aus einem schalenförmigen Dichtsegment 11 und einem Segmentträger 12, die längs einer sich in Umfangsrichtung erstreckenden Trennfläche 13 aneinanderliegen und gegeneinander durch zwei Dichtwalzen 14 abgedichtet sind. In zwei seitlichen Gehäuseplatten 15, die in Figur 2 nur angedeutet sind, sind Sackbohrungen 16 zur drehbaren Lagerung je eines Lagerzapfens 17 ausgebildet. Die Lagerzapfen 17 sind den beiden Seitenflächen des Füllstückes 4 zugeordnet und weisen einstückig daran ausgebildete Lagerkörper 18 auf, die in Richtung auf das Füllstück von der Stirnseite der Lagerzapfen 17 vorspringen. Die Lagerkörper 18 haben zwei planparallele Flächen, von denen die der Füllstückspitze zugewendete Fläche 19 die Lagerfläche zur Aufnahme der aus dem Druckraum 8 wirkenden Kräfte und die gegenüberliegende Fläche 20 die Rückhaltefläche zur Abstützung des Füllstückes 4 gegenüber den Kräften ist, die vom Saugraum 7 her wirken. Wie sich aus Figur 1 ergibt, sind die Lagerzapfen 17 so relativ zum Füllstück 4 angeordnet, daß die Drehachse 10 der Lagerzapfen 17 in Richtung zur Spitze des Füllstückes 4 hin versetzt ist und an einer Stelle liegt, die die Füllstücklänge etwa im Verhältnis von 2 zu 3 teilt. Außerdem liegt die Drehachse 10 nahe an der Trennfläche 13 zwischen Dichtsegment 11 und Segmentträger 12, d.h. somit näher an den Zahnköpfen des Hohlrades 2.

In den axialen Seitenflächen des Dichtsegments 11 und des Segmentträgers 12 sind zu den Lagerkörpern 18 korrespondierende Nuten 21 eingearbeitet, die zur Aufnahme der Lagerkörper 18 bestimmt sind und deren Nutflanken an der Lagerfläche 19 bzw. an der Rückhaltefläche 20 anliegen und auf diese die an dem Füllstück 4 angreifenden Kräfte übertragen. Die Gestalt der Nuten 21 und der darin eingreifenden Lagerkörper 18 ergibt sich aus Figur 1 daraus ist aus erkennbar, daß infolge der relativ zum Füllstück 4 außermittigen Anordnung der Drehachse 10 die Lagerkörper 18 gegenüber der Stirnseite der Lagerzapfen 17 in Richtung zum Ritzel 3 hin exzentrisch angeordnet sind. Weiterhin ist aus Figur 1 erkennbar, daß die Lagerkörper 18 die Nuten 21 des Füllstückes 4 weitgehend ausfüllen, d.h. an ihren umfangsseitigen Begrenzungsflächen der Umfangsform des Füllstückes 4 zumindest annähernd angepaßt sind, um hierdurch die Flächen 19 und 20 möglichst groß zu halten. Die Nutflanken der Nuten 21 verlaufen, wie ebenfalls aus Figur 1 zu entnehmen ist, unter einem Winkel von annähernd 30 Grad zu derjenigen Ebene, in welcher die Achse des Ritzels 3 sowie die Drehachse 10 der Lagerzapfen 17 liegen. Diese Lage gewährleistet, daß einerseits die vom Druckraum 8 her auf das Füllstück 4 wirkenden Kräfte so verteilt werden, daß das Füllstück eine optimale Dichtanlage an dem Hohlrad 2 und an dem Ritzel 3 erfährt, andererseits die an der Lagerfläche 19 sich einstellende Flächenpressung möglichst gering ist. Die Richtung der Kraftresultierenden der vom Druckraum 8 her wirksamen hydraulischen Kräfte wird in bekannter Weise durch nicht gezeigte Steuerschlitze in den Axialplatten 15 und/oder den Seitenflächen des Füllstückes 4 festgelegt (vgl. DE-A-15 53 027).

Die Ausführungsform gemäß Figur 2A unterscheidet sich von der vorstehend beschriebenen Ausführungsform nur dadurch, daß anstelle zweier den beiden Seitenflächen des Füllstückes 4 zugeordneter Lagerzapfen 17 nur ein einseitig angeordneter Lagerzapfen 17′ vorgesehen ist, der mit seinem Lagerkörper 18′ in eine einseitig angeordnete Nut 21′ des Füllstückes eingreift.

Die Ausführungsform gemäß Figur 3 unterscheidet sich von der Ausführungsform gemäß den Figuren 1 und 2 allein durch die besondere Ausgestaltung der Lagerkörper 28 an den Lagerzapfen 27. Aus diesem Grund sind die übrigen Komponenten der Innenzahnradpumpe mit den gleichen Bezugszeichen wie in den Figuren 1 und 2 bezeichnet.

An dem Lagerkörper 28 ist die Lagerfläche 29 _ wie bei der ersten Ausführungsform _ unter einem Winkel von etwa 30 Grad zu der die Drehachse des Lagerzapfens 27 und des Ritzels 3 enthaltenen Ebene angeordnet und durchwegs eben ausgebildet. Die Rückhaltefläche 30 hingegen bildet zur Lagerfläche 29 einen spitzen Winkel und ist unterteilt in eine dem Segmentträger 22 zugeordnete Teifläche 30′ und in eine dem Dichtsegment 23 zugeordnete Teilfläche 30˝. Die Teiflächen 30′ und 30˝ treffen sich im Bereich der Trennfläche 13; die Rückhaltefläche 30 ist somit geknickt. Diese Ausführung trägt dem Umstand Rechnung, daß die vom Saugraum 7 her wirkenden Kräfte den Segmentträger 22 und das Dichtsegment 23 in unterschiedlichen Richtungen beaufschlagen, so daß es erforderlich ist, bei einer senkrechten Ausrichtung der jeweils zugehörigen Rückhalteflächen diese unterschiedlich zu neigen.

Die Ausführungsform gemäß Figur 4 entspricht weitgehend derjenigen gemäß den Figuren 1 und 2; der Unterschied besteht lediglich darin, daß anstelle eines geteilten Füllstückes 4 ein ungeteiltes Füllstück 4′ gewählt ist, in dessen axialen Seitenflächen die die Lagerkörper aufnehmenden Nuten eingearbeitet sind.

## Patentansprüche

1. Innenzahnradmaschine, insbesondere Innenzahnradpumpe, mit einem innenverzahnten Hohlrad (2), einem damit in Eingriff stehenden außenverzahnten Ritzel (3) und einem sich in Umfangsrichtung erstreckenden, halbsichelförmigen Füllstück (4, 4′), das mit seinen radialen Flächen dichtend an den Zahnköpfen von Hohlrad und Ritzel anliegt und den Raum zwischen Hohlrad und Ritzel in einen Saugraum (7) und einen Druckraum (8) unterteilt, mit seiner Spitze zum Druckraum zeigt und in einem Abstand von seinem dem Saugraum zugewendeten Ende durch einen in einer Gehäusebohrung (16) drehbar gelagerten Lagerzapfen (17, 17') sowie einen in eine Nut (21, 21′) des Füllstückes eingreifenden Lagerkörper (18, 18′, 28) des Lagerzapfens drehbar und verschiebbar abgestützt ist, dadurch gekennzeichnet, daß mindestens einer axialen Seitenfläche des Füllstückes ein nur an einer Seite des Lagerkörpers gelagerter Lagerzapfen zugeordnet ist und diese Seitenfläche eine sich über die radiale Höhe des Füllstückes erstreckende Nut (21, 21′) aufweist.

2. Innenzahnradmaschine nach Anspruch 1, dadurch gekennzeichnet, daß zu beiden Seiten des Füllstücks (4, 4′) je ein Lagerzapfen (17, 27) mit Lagerkörper (18, 28) angeordnet ist und jede der Seitenflächen des Füllstücks (4, 4′) eine Nut (21) aufweist.

3. Innenzahnradmaschine nach Anspruch 1 oder 2, dadurch gekennzeichnet, daß der Lagerzapfen etwa in Längsmitte des Füllstückes angeordnet ist.

4. Innenzahnradmaschine nach Anspruch 1 oder 2, dadurch gekennzeichnet, daß der Lagerzapfen (17, 27) an einer näher dem saugraumseitigen Ende gelegenen Stelle im Längsverlauf des Füllstücks (4, 4′) angeordnet ist, die die Bogenlänge des Füllstücks (4, 4′) im Verhältnis zwei zu drei unterteilt.

5. Innenzahnradmaschine nach einem der Ansprüch 1 bis 4, dadurch gekennzeichnet, daß die Drehachse (10) des Lagerzapfens (17, 27) das Füllstück (4, 4′) näher an dessen hohlradseitiger Umfangsfläche durchsetzt.

6. Innenzahnradmaschine nach einem der Ansprüche 1 bis 5, dadurch gekennzeichnet, daß die den Lagerkörper (18, 28) aufnehmende Nut in der Seitenfläche des Füllstücks in einem Winkel zur Verbindungsebene zwischen der Ritzelachse und der Drehachse (10) des Lagerzapfens verläuft.

7. Innenzahnradmaschine nach Anspruch 6, dadurch gekennzeichnet, daß der Winkel etwa 30 Grad beträgt.

8. Innenzahnradmaschine nach einem der Ansprüche 1 bis 7, dadurch gekennzeichnet, daß die druckraumseitige und die saugraumseitige Fläche (29, 30) des Lagerkörpers (28) und die zugeordneten Flanken der Nut unter einem sich zum Hohlrad hin öffnenden spitzen Winkel zueinander verlaufen.

9. Innenzahnradmaschine nach Anspruch 8, dadurch gekennzeichnet, daß die saugraumseitige Lagerfläche (Rückhaltefläche 30) zumindest annähernd parallel zu der durch eine Schlitzsteuerung festgelegten Trennfläche zwischen Druckraum (8) und Saugraum (7) verläuft.

10. Innenzahnradmaschine nach einem der Ansprüche 1 bis 9, dadurch gekennzeichnet, daß das Füllstück längs einer oder mehrerer, sich etwa in Umfangsrichtung erstreckender Trennflächen (13) geteilt ist.

11. Innenzahnradmaschine nach Anspruch 10, dadurch gekennzeichnet, daß die in der Seitenfläche des Füllstücks (4) ausgebildete Nut (21) die Seitenflächen aller Füllstückteile (11, 12; 22, 23) durchsetzt.

12. Innenzahnradmaschine nach Anspruch 11, dadurch gekennzeichnet, daß das Füllstück in ein schalenförmiges Dichtsegment (23) und einen Segmentträger (22) unterteilt ist und daß die saugraumseitige Rückhaltefläche (30) des Lagerkörpers (28) an der Trennfläche (13) zwischen Dichtsegment (23) und Segmentträger (22) einen Knick aufweist.

## Claims

1. An internal-gear machine, in particular an internal-gear pump, comprising an internally toothed annular gear (2), an externally toothed pinion (3) meshing therewith, and a half-sickle-shaped filling portion (4, 4′) which extends in the circumferential direction and which bears with its radial surfaces sealingly against the tips of the teeth of the annular gear and the pinion and which subdivides the space between the annular gear and the pinion into a suction space (7) and a pressure space (8) and which faces with its tip towards the pressure space and which is rotatably and displaceably supported at a spacing from its end towards the suction space by a mounting trunnion (17, 17′) rotatably mounted in a bore (16) in the housing, and a mounting body (18, 18′, 28) of the mounting trunnion, which mounting body engages into a groove (21, 21′) in the filling portion, characterised in that associated with at least one axial side surface of the filling portion is a mounting trunnion which is mounted only at one side of the mounting body and said side surface has a groove (21, 21′) extending over the radial height of the filling portion.

2. An internal-gear machine according to claim 1 characterised in that a respective mounting trunnion (17, 27) with mounting body (18, 28) is arranged at each side of the filling portion (4, 4′) and each of the side surfaces of the filling portion (4, 4′) has a groove (21).

3. An internal-gear machine according to claim 1 or claim 2 characterised in that the mounting trunnion is arranged approximately at the longitudinal centre of the filling portion.

4. An internal-gear machine according to claim 1 or claim 2 characterised in that the mounting trunnion (17, 27) is arranged at a location in the longitudinal extent of the filling portion (4, 4′), which is closer to the end towards the suction space and which subdivides the arcuate length of the filling portion (4, 4′) in a ratio of two to three.

5. An internal-gear machine according to one of claims 1 to 4 characterised in that the axis of rotation (10) of the mounting trunnion (17, 27) passes through the filling portion (4, 4′) closer to the circumferential surface thereof at the side towards the annular gear.

6. An internal-gear machine according to one of claims 1 to 5 characterised in that the groove accommodating the mounting body (18, 28) extends in the side surface of the filling portion at an angle to the plane connecting the axis of the pinion and the axis of rotation (10) of the mounting trunnion.

7. An internal-gear machine according to claim 6 characterised in that the angle is about 30°.

8. An internal-gear machine according to one of claims 1 to 7 characterised in that the surfaces (29, 30) of the mounting body (28), which are on the pressure space side and the suction space side, and the associated sides of the groove, extend relative to each other at an acute angle which opens towards the annular gear.

9. An internal-gear machine according to claim 8 characterised in that the mounting surface (retaining surface 30) on the suction space side extends at least approximately parallel to the plane of separation, which is established by a slot control, between the pressure space (8) and the suction space (7).

10. An internal-gear machine according to one of claims 1 to 9 characterised in that the filling portion is divided along one or more separating surfaces (13) extending approximately in the circumferential direction.

11. An internal-gear machine according to claim 10 characterised in that the groove (21) in the side surface of the filling portion (4) passes through the side surfaces of all parts of the filling portion (11, 12; 22, 23).

12. An internal-gear machine according to claim 11 characterised in that the filling portion is subdivided into a shell-like sealing segment (23) and a segment carrier (22) and that the retaining surface (30) of the mounting body (28), at the suction space side, has a bend at the separating surface (13) between the sealing segment (23) and the segment carrier (22).

## Revendications

1. Machine à engrenage à denture intérieure, en particulier pompe à engrenage à denture intérieure, comprenant une roue à denture intérieure (2), un pignon (3) à denture extérieure qui est en prise avec la roue et une fourrure (4, 4′) en forme de demi-croissant, qui s'étend dans la direction périphérique, est, par ses surfaces radiales, en appui étanche sur les sommets des dents de la roue à denture intérieure et du pignon, subdivise l'espace entre la roue à denture intérieure et le pignon en une chambre d'aspiration (7) et une chambre de refoulement (8), montre la chambre de refoulement par sa pointe et est, à une certaine distance de son extrémité tournée vers la chambre d'aspiration, supportée de manière à pouvoir tourner et coulisser par un tourillon de support (17, 17′), supporté de manière à pouvoir pivoter dans un trou (16) du corps, ainsi que par un corps de support (18, 18′, 28) du tourillon de support, pénétrant dans une rainure (21, 21′) de la fourrure, caractérisé en ce qu'un tourillon de support supporté uniquement d'un côté du corps de support est adjoint à au moins une surface latérale axiale de la fourrure et en ce que cette surface latérale présente une rainure (21, 21′) qui s'étend sur la hauteur radiale de la fourrure.

2. Machine à engrenage à denture intérieure suivant la revendication 1, caractérisée en ce qu'un tourillon de support (17, 27) pourvu d'un corps de support (18, 28) est agencé des deux côtés de la fourrure (4, 4′) et en ce que chacune des surfaces latérales de la fourrure (4, 4′) présente une rainure (21).

3. Machine à engrenage à denture intérieure suivant l'une des revendications 1 et 2, caractérisée en ce que le tourillon de support est agencé approximativement au centre en longueur de la fourrure.

4. Machine à engrenage à denture intérieure suivant l'une des revendications 1 et 2, caractérisée en ce que le tourillon de support (17, 27) est agencé, sur l'étendue longitudinale de la fourrure (4, 4′), en un endroit qui est disposé davantage à proximité de l'extrémité du côté chambre d'aspiration et qui subdivise la longueur d'arc de la fourrure (4, 4′) dans un rapport de 2 à 3.

5. Machine à engrenage à denture intérieure suivant l'une des revendications 1 à 4, caractérisée en ce que l'axe de rotation (10) du tourillon de support (17, 27) passe à travers la fourrure (4, 4′) davantage à proximité de sa surface périphérique du côté roue à denture intérieure.

6. Machine à engrenage à denture intérieure suivant l'une des revendications 1 à 5, caractérisée en ce que la rainure dans laquelle est logée le corps de support (18, 28) s'étend dans la surface latérale de la fourrure sous un angle par rapport au plan passant par l'axe du pignon et l'axe de rotation (10) du tourillon de support.

7. Machine à engrenage à denture intérieure suivant la revendication 6, caractérisée en ce que l'angle est d'environ 30°.

8. Machine à engrenage à denture intérieure suivant l'une des revendications 1 à 7, caractérisée en ce que les surfaces du côté chambre de refoulement et du côté chambre d'aspiration (29, 30) du corps de support (28) et les flancs adjacents de la rainure s'étendent l'un par rapport à l'autre sous un angle aigu qui s'ouvre en direction de la roue à denture intérieure.

9. Machine à engrenage à denture intérieure suivant la revendication 8, caractérisée en ce que la surface de support du côté chambre d'aspiration (surface de retenue 30) s'étend au moins approximativement parallèlement à la surface de séparation entre le chambre de refoulement (8) et la chambre d'aspiration (7), qui est fixée par un réglage à entaille.

10. Machine à engrenage à denture intérieure suivant l'une des revendications 1 à 9, caractérisée en ce que la fourrure est divisée le long d'une ou de plusieurs surfaces de séparation (13) qui s'étendent approximativement suivant la direction périphérique.

11. Machine à engrenage à denture intérieure suivant la revendication 10, caractérisée en ce que la rainure (21), réalisée dans la surface latérale de la fourrure (4), traverse les surfaces latérales de toutes les pièces (11, 12; 22, 23) de la fourrure.

12. Machine à engrenage à denture intérieure suivant la revendication 11, caractérisée en ce que la fourrure est subdivisée en un segment d'étanchéité (23) en forme de coquille et en un support de segment (22) et en ce que la surface de retenue (30) du côté chambre d'aspiration du corps de support (28) présente un coude à la surface de séparation (13) entre le segment d'étanchéité (23) et le support de segment (22).
